# EUROPÄISCHE PATENTSCHRIFT

(11) **EP 0 444 165 B1**
(45) Veröffentlichungstag und Bekanntmachung des Hinweises auf die Patenterteilung: **05.01.1994**
(21) Anmeldenummer: 90911918.2
(22) Anmeldetag: 16.08.1990
(51) Int. Cl.: A63B 49/08

(54) **GRIFFSOCKEL FÜR BALLSCHLÄGER**
HANDLE END FOR TENNIS RACQUET
EMBOUT DE POIGNEE POUR RAQUETTES

(30) Priorität: 26.08.1989 DE 3928295
(43) Veröffentlichungstag der Anmeldung: 04.09.1991
(73) Patentinhaber: Schullan, Maximilian, D-89231 Neu-Ulm (DE)
(72) Erfinder: Schullan, Maximilian, D-89231 Neu-Ulm (DE)
(74) Vertreter: Laufhütte, Dieter, Dr.-Ing.
(86) Internationale Anmeldenummer: DE9000628
(87) Internationale Veröffentlichungsnummer: WO9102567

(56) Entgegenhaltungen:
- DE-A- 3 628 618
- US-A- 1 604 696
- US-A- 3 837 647
- US-A- 4 351 529
- US-A- 4 549 736
- US-A- 4 597 578

## Beschreibung

Die Erfindung betrifft einen Griff eines Tennisschlägers nach dem Oberbegriff des Anspruchs 1.

Bereits aus der US 4,597,578 ist ein Golfschläger bekannt, der einen Griff mit einer ebenen Oberfläche aufweist, die zum Griffende hin in ein querschnittsvergrößerndes Profil mit konkaven Flächen übergeht. Dabei entsteht am Griffende eine knaufartige Verdickung. Diese Verdickung ist im Querschnitt jeweils kreisrund ausgeführt. Ähnliche Griffe für Golfschläger sind aus der US 1,604,696 und der US 3,837,647 bekannt,

Aus der DE 36 28 618 A1 ist ein Tennisschläger bekannt, bei dem ein Teil der Grifflänge Einschnürungen aufweist, die zu einer rundumlaufenden Profilierung der Griffoberfläche führen.

Aus der US 4,549,736 ist ein Ballschläger für ein Ballspiel mit einem Griff bekannt, dessen Griffbreite vom Schlägerkopf weg kontinuierlich bis zu einer minimalen Griffbreite abnimmt und anschließend wieder zunimmt, so daß die Längsseiten des Griffes über die gesamte Grifflänge bogenförmig gestaltet sind.

Aus der US 4,351,529 ist es bekannt, daß das Griffende eines Tennisschlägers zu einer Seite hin verdickt ist, wobei der höchste Punkt dieser Verdickung in einer Ebene senkrecht zur Schlägerkopfebene liegt.

Aufgabe der Erfindung ist es, einen gattungsgemäßen Griff in seiner Form derart weiterzubilden, daß er ein zweckdienlicheres Oberflächenprofil aufweist.

Die Aufgabe wird ausgehend von einem gattungsgemäßen Tennisschläger erfindungsgemäß durch den kennzeichnenden Teil des Anspruchs 1 gelöst. Demnach weisen beide seitlichen Bereiche bezogen auf die vertikale Stellung des Schlägerkopfes eine geringere stetige Krümmung der konkaven Oberflächen auf.

Die Halte- und Schlagkraft am Griffende kann dadurch optimal ausgeschöpft werden, daß eine vorteilhaft geformte größere Auflagefläche für die Schlaghand gebildet wird. Die endseitigen konkaven Flächen bilden eine ausreichende vertikale Gegendruckfläche für den anliegenden Außenteil der Hand.

Vorteilhafte Ausgestaltungen der Erfindung sind in den sich an den Hauptanspruch anschließenden abhängigen Ansprüchen enthalten.

Ein bevorzugtes Ausführungsbeispiel der Erfindung ist in der Zeichnung dargestellt. In dieser zeigen:
- Fig. 1:: eine Seitenansicht des Griffes,
- Fig. 2:: ein Querschnittsprofil am Griffende und
- Fig. 3:: einen Längsschnitt durch die Mittelachse des Griffes.

In Fig. 1 ist das Griffende in Seitenansicht dargestellt. Mit 1 ist das konkave sich im Querschnitt vergrößernde Profil angedeutet. 2 bezeichnet den höchsten Punkt des Griffendes.

In Fig. 2 ist das Griffende gemäß Fig. 1 in Draufsicht dargestellt. Aus dieser Darstellung ergibt sich, daß das Ende des Durchschnittsprofils oval ist.

Gemäß Fig. 3 kann der Griff als Formkörper mit einem Hohlraum 7 hergestellt sein. Dabei kann der Griff aus zwei zusammenfügbaren Hälften bestehen. Alternativ dazu kann der Griff auch einstückig ausgebildet sein. Hierdurch läßt sich ein Schläger in einfacher Art und Weise auf unterschiedliche Griffgrößen umrüsten.

## Patentansprüche

1. Griff eines Tennisschlägers mit einer ebenen Oberfläche, die zum Griffende hin stetig in ein querschnittsvergrößerndes Profil mit im Längsschnitt konkaven Oberflächen übergeht, wobei der Querschnitt am Griffende oval ist,
**dadurch gekennzeichnet,**
daß beide seitlichen Bereiche bezogen auf die vertikale Stellung des Schlägerkopfes eine geringere stetige Krümmung der konkaven Oberflächen aufweisen.

2. Griff nach Anspruch 1, dadurch gekennzeichnet, daß die im Längsschnitt konkaven Oberflächen des querschnittsvergrößernden Profils des Griffs für die Innenhandfläche eine vorteilhafter geformte größere Auflagefläche bietet.

3. Griff nach Anspruch 1 oder 2, dadurch gekennzeichnet, daß am Griff an das endseitige querschnittsvergrößernde Profil ein flachgerundeter Wulstrand anschließt.

4. Griff nach einem der Ansprüche 1-3, dadurch gekennzeichnet, daß der Griff als Hohlkörper ausgebildet ist.

## Claims

1. Handle of a tennis racket having a planar surface which progressively merges, towards the handle end, into a profile, of increasing cross-section, which has surfaces which are concave in longitudinal section, the cross-section at the handle end being oval, characterized in that the two lateral regions, with respect to the vertical position of the racket head, exhibit a relatively slight, progressive curvature of the concave surfaces.

2. Handle according to Claim 1, characterized in that the surfaces which are concave in longitudinal section and belong to the profile, of increasing cross-section, of the handle provide a more advantageously shaped, larger bearing surface for the surface of the palm.

3. Handle according to Claim 1 or 2, characterized in that, on the handle, a gently rounded beaded edge adjoins the end-side profile of increasing cross-section.

4. Handle according to one of Claims 1-3, characterized in that the handle is designed as a hollow body.

## Revendications

1. Poignée d'une raquette de tennis avec une surface plane qui se transforme vers l'extrémité de poignée continuellement en un profil agrandissant la section transversale avec des surfaces concaves en coupe longitudinale, la section transversale à l'extrémité de la poignée étant ovale,
caractérisée en ce que,
les deux zones latérales, relativement à la position verticale de la tête de frappe, présentent une courbure continue plus réduite des surfaces concaves.

2. Poignée selon la revendication 1, caractérisée en ce que les surfaces concaves en coupe longitudinale du profil de la poignée s'agrandissant en section transversale offrent pour la surface intérieure de la main une surface d'appui plus grande configurée de manière avantageuse.

3. Poignée selon la revendication 1 ou 2, caractérisée en ce qu'un bord formant bourrelet arrondi à plat fait suite au profil côté extrémité s'agrandissant en section transversale.

4. Poignée selon l'une des revendications 1 à 3, caractérisée en ce que la poignée est réalisée sous forme de corps creux.
